# EUROPÄISCHE PATENTSCHRIFT

(11) **EP 1 345 836 B1**
(45) Veröffentlichungstag und Bekanntmachung des Hinweises auf die Patenterteilung: **09.02.2005**
(21) Anmeldenummer: 01990543.9
(22) Anmeldetag: 11.12.2001
(51) Int. Cl.: B65H 29/52, B65H 23/24

(54) **VORRICHTUNG ZUM SCHWEBENDEN FÜHREN VON BAHN- ODER BOGENMATERIAL IN EINER VERARBEITUNGSMASCHINE**
DEVICE FOR GUIDING CONTINUOUS OR DISCONTINUOUS SHEET MATERIAL IN SUSPENSION IN A PROCESSING MACHINE
DISPOSITIF DE GUIDAGE FLOTTANT DE MATERIAU EN FEUILLE CONTINUE OU EN FEUILLE IMPRIMEE DANS UNE MACHINE DE TRAITEMENT

(30) Priorität: 22.12.2000 DE 10064589
(43) Veröffentlichungstag der Anmeldung: 24.09.2003
(73) Patentinhaber: MAN Roland Druckmaschinen AG, 63075 Offenbach (DE)
(72) Erfinder: KINS, Roland, 63512 Hainburg (DE); SEIDEL, Frank, 63303 Dreieich (DE); FLOTOW, Steffen, 63538 Grosskrotzenburg (DE); WULF, Peter Dr., 50679 Köln (DE); VAN DER KLEY, Vitt, 63128 Dietzenbach (DE); TRILLIG, Udo, 63073 Offenbach (DE)
(74) Vertreter: Stahl, Dietmar, Dipl.-Ing.
(86) Internationale Anmeldenummer: PCT/EP2001/014506
(87) Internationale Veröffentlichungsnummer: WO 2002/051733

(56) Entgegenhaltungen:
- DE-A- 1 907 083
- DE-A- 2 802 610
- DE-A- 4 113 465
- DE-A- 4 406 847
- DE-A- 19 721 907
- DE-U- 8 915 626

## Beschreibung

Die Erfindung betrifft eine Vorrichtung zum schwebenden Führen von Bahn- oder Bogenmaterial in einer Verarbeitungsmaschine nach dem Oberbegriff von Anspruch 1. Diese Vorrichtung eignet sich insbesondere zur berührungslosen Bogenführung und Bogenförderung in einer Druckmaschine.

### [Stand der Technik]

Eine bekannte Vorrichtung dieser Art beschreibt DE-OS 19 07 083 mit einem Blaskasten mit einer Führungsfläche und mehreren verteilt angeordneten Blasöffnungen, die jeweils eine in den Blaskasten hinein abgesenkte schräge Leitfläche aufweisen. Allerdings weisen dort die Düsen eine Zunge auf und die radialen Ränder der Leitfläche schließen einen Winkel zwischen 120° und 180° ein. Hiermit wird ein breit gefächerter Strahl, kein gerichteter Strahl, mit flächiger Wirkung erzeugt. Auch sind alle Blasdüsen in gleicher Richtung angeordnet. Dadurch kann nur in einer Richtung eine kaum straffende Wirkung erzeugt werden, was gerade bei dünnem Bogenmaterial nachteilig ist, da dieses dadurch leicht zum Flattern neigen.

Die DE 28 02 610 A1 zeigt Düsen, deren Seitenflächen zur schrägen Leitfläche parallel verlaufen und mit abgesenkter Zunge versehen sind. Diese Düsen sind eng nebeneinander an Blaskästen angeordnet und es ist eine Führungsfläche beschrieben, die aus mehreren Blaskästen besteht und oberhalb und unterhalb von zu führendem Bogenmaterial angeordnet sind. In einer Weiterbildung ist den Düsen eine Perforation zugeordnet, welche als zusätzliches Blasmittel die Berührung des Verarbeitungsmaterials mit dem Blaskasten (Führungsfläche) verhindern soll.

Aus DE 89 15 626 U1 ist eine Vorrichtung bekannt, mit der Bogen- öder Bahnmaterial berührungslos an einer Führungsfläche geführt und gefördert wird. Die Vorrichtung weist Düsen mit einem Düsenkörper auf, die jeweils versenkt im Düsenkörper und geneigt zur Außenseite des Düsenkörpers in Richtung Führungsfläche eine Leitfläche für die austretende Blasluftströmung aufweisen. Dabei weist der Düsenkörper eine kegelförmige Vertiefung innerhalb der Führungsfläche auf, in der exzentrisch wenigstens eine Düsenöffnung angeordnet ist.

Eine weitere Vorrichtung ist aus DE 41 13 465 A1 bekannt. Die dort beschriebene Düsen weisen wiederum eine geneigte Leitfläche auf, die teilkreisförmig um einen zungenförmigen Abschnitt eingestanzt ist. Dabei liegt der Krümmungsmittelpunkt des zungenförmigen Abschnittes im Zentrum der Leitfläche, wobei die Leitflächen konzentrisch von einer kreisringförmigen Versenkung umrandet ist. Hier wird wiederum ein breitgefächerter Strahl ohne konkret gerichteter Blasluftströmung beschrieben, was zu wenig den gleichmäßigen Druckaufbau unterstützt.

Bei diesen Düsenarten ist es nachteilig, dass das Bahn- oder Bogenmaterial im Bereich des stärksten Unterdruckes an den Düsenöffnungen zu stark angesaugt wird und die Berandung der Düsen oder die Schnittkanten bzw. die zungenförmigen Abschnitte berühren kann. Zudem werden die seitlich neben dem Blasstrahl liegenden Berandungen zu wenig von Blasluft überspült. Diese Gefahr besteht insbesondere bei leichten bzw. biegeschlaffen Bahn- oder Bogenmaterialien. Im Ergebnis treten unerwünschte Abschmiereffekte am Material und/oder der Führungsfläche und/oder Markierungen am Material selbst auf.

### [Aufgabe der Erfindung]

Der Erfindung liegt die Aufgabe zu Grunde eine Vorrichtung der eingangs genannten Art zu schaffen, die die genannten Nachteile vermeidet, die insbesondere einen gleichmäßigen Druckaufbau zum schwebenden Führen von Bogen- oder Bahnmaterial entlang einer Führungsfläche gestattet und die Abschmiergefahr spürbar reduziert.

Die Aufgabe wird durch die Ausbildungsmerkmale von Anspruch 1 gelöst. Weiterbildungen ergeben sich aus den abhängigen Ansprüchen.

Die Vorrichtung zum schwebenden Führen geht von einer Führungsfläche aus an der das Bahn- oder Bogenmaterial in einer Förderrichtung entlang berührungslos mittels eines Luftpolsters geführt wird. Das Luftpolster wird von Düsen gespeist, welche nach dem aerodynamischen Paradoxon arbeiten, wonach das Bahn- oder Bogenmaterial gleichzeitig getragen (Überdruckgebiet) und angesaugt (Unterdruckgebiet) wird. Diese Führungsfläche ist an sich geschlossen und weist nach einer vorgegebenen Verteilung eine Vielzahl eingearbeiteter Düsen auf, die als Luft beaufschlagte, bevorzugt baugleiche Düsen ausgebildet sind. Bei Ausbildung der Vorrichtung mit nachstehender Düsengeometrie stellt sich eine stabile flatterfreie Schwebeführung des Bahn- oder Bogenmaterials kontaktfrei zur Führungsfläche ein.

Ein erster Vorteil der Vorrichtung ist erfindungsgemäß darin begründet, dass - ausgehend von einer Vielzahl von Düsen in der Führungsfläche - um die Blasöffnung im rückseitigen Bereich jeder Düse eine flächige Absenkung -innerhalb der Führungsfläche angeordnet ist. Dabei ist zusätzlich jede Blasöffnung selbst aus der Ebene der Führungsfläche abgesenkt angeordnet. Dadurch kann das Bahn- bzw. Bogenmaterial im rückseitigen Bereich der Düse und an der Kante jeder Blasöffnung nicht mehr abschmieren, ohne vorher die Führungsfläche selbst zu berühren. Eine derartige Berührung wird aber durch den gleichmäßigen Druckaufbau zur berührungslosen Förderung zwischen Bahn- bzw. Bogenmaterial und Führungsfläche bei der erfindungsgemäßen Vorrichtung vermieden.

Von Vorteil ist weiterhin, dass über die gesamte Führungsfläche der Vorrichtung ein über eine möglichst große Breite wirkender, gleichmäßiger Druckaufbau durch jede Düse erzielbar ist. Erzielt wird das u.a. dadurch, dass an jeder Düse die Leitflächen, ausgehend von der Blasöffnung bis zum Übergang in die Ebene der Führungsfläche, divergent ausgebildet ist, ähnlich wie bei einem Diffusor. Bevorzugt ist hierbei jede Düse mit einer an der Düse mit einer an der Blasöffnung beginnenden trompetenförmigen Erweiterung der Leitfläche sowie zugeordneten seitlichen Flanken ausgebildet.

Zusätzlich ist vorteilhaft, dass jede Düse die oben genannte Divergenz der Leitflächen durch eine spezielle Geometrie der Blasöffnungen unterstützt. An jeder Düse ist eine an sich bekannte Blasöffnung derart ausgebildet, dass die von einem Pneumatiksystem erzeugte und mittels Strömungskanal zugeführte Blasströmung vor Austritt aus dem Strömungskanal in zwei, bevorzugt leicht seitlich ausgerichtete, Blasöffnungen (zwei Blasmäuler) geteilt wird. Unterstützt wird dies noch durch die spezielle, im Ausführungsbeispiel näher beschriebene, spiegelbildliche Geometrie. Damit werden die seitlichen Bereiche der Leitflächen als auch die seitlichen Flanken jeder Düse stärker überströmt. Somit ist zwischen den Bahnoder Bogenmaterialien und der Führungsfläche der Vorrichtung ein gleichmäßiger Druckaufbau über eine breitere Fläche erzielbar.

Ein weiterer Vorteil besteht darin, dass in einer weiteren Ausbildung in der Führungsfläche der Vorrichtung seitlich zu den Flanken jeder Düse Stützöffnungen angeordnet sind. Diese Stützöffnungen, beispielsweise kleine Bohrungen, sind mit Blasluft (vom Strömungskanal) beaufschlagbar und bewirken einen direkten Strömungsimpuls gegen die Unterseite des Bahnoder Bogenmaterials. Damit wird insbesondere im Bereich der seitlichen Flanken eine zusätzliche Stützung von Bahn- oder Bogenmaterial bewirkt, so dass eine schwebende Führung abschmierfrei realisierbar ist.

In vorteilhafter Weise ist die Abschmiergefahr weiter reduzierbar, indem alle Kanten, insbesondere die Übergänge der beiden Flanken sowie die flächige Absenkung jeder Düse, in die Führungsfläche verrundet (mit einem definierten Radius) übergehen.

Schließlich ist von Vorteil, dass die erfindungsgemäße Vorrichtung mit den Düsen durch ein einziges Umformwerkzeug mit relativ geringem Aufwand herstellbar ist.

### [Beispiele]

Die Erfindung soll an einem Ausführungsbeispiel näher erläutert werden. Dabei zeigen:
- Fig. 1: einen Schnitt (A-A) durch die Vorrichtung im Bereich einer Düse in deren Längsrichtung,
- Fig. 2: eine Draufsicht auf die Düse gemäß Figur 1,
- Fig. 3: einen Schnitt (B-B) durch die Vorrichtung im Bereich vor der Blasöffnung der Düse gemäß Figur 1, und
- Fig. 4: eine dreidimensionale Darstellung der Düse nach Figur 1.

Die Vorrichtung zum schwebenden Führen von Bahn- oder Bogenmaterial 3 weist eine geschlossene Führungsfläche 2 auf, die sich entlang einer Förderstrecke in Förderrichtung 11 des Bahn- oder Bogenmaterials 3 erstreckt. In dieser Führungsfläche 2 sind eine Vielzahl von Düsen 1 nach einer bestimmten Verteilung eingebracht. Beispielsweise werden derartige Düsen 1 mittels eines Umformwerkzeuges durch einen geradlinigen Stanzschnitt (quer zur geplanten Blasrichtung) mit einer geradlinigen Kante 17 im Bereich der Blasöffnungen und durch Tiefziehen (Absenken des Materials aus der Ebene der Führungsfläche 2) erzeugt.

Eine derartige Düse 1 weist einen rückseitigen Bereich 12 und einen vorderseitigen Bereich 13 auf, wobei die Bereiche 12, 13 durch die Kante 17 begrenzt sind.
Bezogen auf die Förderrichtung 11 des Bahn- oder Bogenmaterials 3 ist die Düse 1 beliebig auf einer Führungsfläche 2 anordbar. So ist die Blasluftströmung jeder Düse 1 gegen die Förderrichtung bzw. seitlich zur Förderrichtung 11 bzw. in Förderrichtung 11 anordbar.

Im rückseitigen Bereich 12 der Düse 1 ist eine bevorzugt parallel zur Führungsfläche 2 vertieft liegende, an der Kante 17 endende, flächige Absenkung 14 angeordnet, die durch die Kante 17 begrenzt ist und in einem definierten Radius in die Ebene der Führungsfläche 2 übergeht. Im vorliegenden Beispiel ist die Absenkung 14 im rückseitigen Bereich 12 annähernd halbkreisförmig angeordnet. Unterhalb der Kante 17 weist die Düse 1 eine erste Blasöffnung 6 und eine zweite benachbarte Blasöffnung 7 auf, welche durch eine Trennstelle 15 als separat nebeneinander liegende Blasöffnungen 6, 7 ausgebildet sind. Die Trennstelle 15 ist bevorzugt eine Vertiefung, z.B. eine Sicke, welche umformtechnisch analog einem Steg ausgebildet ist und sich vertikal von der Kante 17 zur Leitfläche 4 erstreckt. Bevorzugt ist die Trennstelle 15 eine kegelförmige Sicke. Damit überströmen die Blasluftstrahlen auch die seitlichen über Flanken 8,9 und reduzieren die Abschmiergefahr.

Jede der Blasöffnungen 6,7 weist bevorzugt eine Querschnittsfläche für den Luftaustritt auf, die die Form eines Parallelogramms aufweist.
In bevorzugter Ausbildung weist jede Blasöffnung 6,7 eine Querschnittsfläche in Form eines Parallelogramms auf, die bezogen auf die vertikal angeordnete Trennstelle 15 zueinander spiegelbildlich angeordnet sind (Fig. 3).

Im vorderseitigen Bereich 13 beginnt an den Blasöffnungen 6, 7 sowie an der Trennstelle 15 eine vertieft liegende Leitfläche 4, die in einem definierten Winkel in die Ebene der Führungsfläche 2, vorzugsweise trompetenförmig sich erweiternd, in einen bevorzugt geradlinigen Übergang 10 ausläuft. Die Leitfläche 4 ist ferner durch eine erste Flanke 8 (der ersten Blasöffnung 6) zugeordnet und eine zweite Flanke 9, der zweiten Blasöffnung 7 zugeordnet begrenzt. Die Flanken 8, 9 sind geschlossene Seitenflächen und verlaufen von der Leitfläche 4 flach geneigt in die Ebene der Führungsfläche 2. Bevorzugt besitzen die Flanken 8, 9 eine divergierende Breite. Alternativ ist deren Breite auch konstant ausführbar.

Durch diese Geometrie jeder Düse 1 ergibt sich eine stark divergierende, bevorzugt trompetenförmige Leitfläche 4, welche in Verbindung mit den Flanken 8, 9 ausgehend von zwei separaten Blasöffnungen 6,7, einen über eine große Breite wirkenden Druckaufbau zwischen Führungsfläche 2 und Unterseite des Bahn- oder Bogenmaterials 3 gestattet. Derartige Düsen 1 sind beispielsweise mit einem Druck von etwa 50 bis 500 Pa mit einem gasförmigen Medium beaufschlagbar. Als gasförmiges Medium ist beispielsweise Luft einsetzbar, welche in einem an der Rückseite der Führungsfläche 2 angeordneten Strömungskanal 5 von einem Pneumatiksystem, bevorzugt wenigstens ein Lüfter, in diesen Strömungskanal 5 eingebracht wird.

In einer Weiterbildung sind im vorderseitigen Bereich 13 seitlich zu den Flanken 8, 9 wenigstens jeweils eine Stützöffnung 16 in der Führungsfläche 2 angeordnet, welche mittels Pneumatiksystem und Strömungskanal 5 mit Blasluft versorgt wird. Diese Stützöffnungen 16 stützen das Bahn- oder Bogenmaterial 3 zusätzlich von unten und verhindern einen möglichen Kontakt mit den Flanken 8, 9, insbesondere in deren Übergangsbereich. Die Stützöffnungen 16 sind bevorzugt in der Nähe der Blasöffnungen 6, 7 anzuordnen, da hier der stärkste Saugeffekt auftritt.

In einer Weiterbildung ist wenigstens eine Stützöffnung 16 im Bereich der Absenkung 14 angeordnet, um das Bahn- oder Bogenmaterial 3 im rückseitigen Bereich 12 der Düse 1 zu stützen und die Abschmiergefahr spürbar zu reduzieren. Die Austrittsfläche einer derartigen Stützbohrung 16 ist deutlich geringer als die Austrittsfläche der Blasöffnungen 6, 7.

### [Bezugszeichenliste]

- 1: Düse
- 2: Führungsfläche
- 3: Bahn- oder Bogenmaterial
- 4: Leitfläche
- 5: Strömungskanal
- 6: erste Blasöffnung
- 7: zweite Blasöffnung
- 8: erste Flanke
- 9: zweite Flanke
- 10: Übergang
- 11: Förderrichtung
- 12: rückseitiger Bereich
- 13: vorderseitiger Bereich
- 14: Absenkung
- 15: Trennstelle
- 16: Stützöffnung
- 17: Kante

## Patentansprüche

1. Vorrichtung zum schwebenden Führen von Bahn- oder Bogenmaterial in einer Verarbeitungsmaschine, insbesondere einer Druckmaschine, in Förderrichtung entlang einer geschlossenen Führungsfläche (2) eines Strömungskanals (5), welcher mit einem Pneumatiksystem gekoppelt ist, wobei die Führungsfläche eine Mehrzahl von Düsen (1) mit Blasöffnungen (6,7) und daran angrenzenden, schräg in die Innenseite des Strömungskanals abgesenkte Leitflächen (4) aufweist,
**dadurch gekennzeichnet,**
**dass** die Düsen (1) bezogen auf eine geradlinige Kante (17) einen rückseitigen Bereich (12) und einen vorderseitigen Bereich (13) aufweisen,
**dass** der rückseitige Bereich (12) eine zur Führungsfläche (2) vertieft angeordnete, flächige Absenkung (14) aufweist, welche an der Kante (17) endet und in die Führungsfläche (2) übergeht, und
**dass** unterhalb der Kante (17) eine erste Blasöffnung (6) und eine benachbarte zweite Blasöffnung (7) angeordnet sind, welche durch eine vertikale Trennstelle (15) als separate Blasöffnungen (6,7) wirksam sind, und
**dass** sich an die Blasöffnungen (6, 7) eine in die Ebene der Führungsfläche (2) geneigt übergehende Leitfläche (4) anschließt, die durch eine erste Flanke (8) und eine zweite Flanke (9) als seitlich geschlossene Seitenflächen begrenzt ist.

2. Vorrichtung nach wenigstens Anspruch 1,
**dadurch gekennzeichnet,**
**dass** jede Blasöffnung (6,7) eine Querschnittsfläche für den Luftaustritt in Form eines Parallelogramms aufweist.

3. Vorrichtung nach wenigstens Anspruch 1 und 2,
**dadurch gekennzeichnet,**
**dass** jede Blasöffnung (6,7) eine Querschnittsfläche in Form eines Parallelogramms aufweist, die bezogen auf die vertikale Trennstelle (15) zueinander spiegelbildlich angeordnet sind.

4. Vorrichtung nach wenigstens Anspruch 1,
**dadurch gekennzeichnet,**
**dass** in der Führungsfläche (2) den Flanken (8,9) benachbarte Stützöffnungen (16) angeordnet sind, welche mit dem Strömungskanal (5) in Funktionsverbindung sind.

5. Vorrichtung nach wenigstens Anspruch 1,
**dadurch gekennzeichnet,**
**dass** in der Absenkung (14) wenigstens eine Stützöffnung (16) angeordnet ist, welche mit dem Strömungskanal (5) in Funktionsverbindung ist.

6. Vorrichtung nach wenigstens Anspruch 1,
**dadurch gekennzeichnet,**
**dass** die Flanken (8,9) in ihrer Breite divergierend angeordnet sind.

7. Vorrichtung nach wenigstens Anspruch 1,
**dadurch gekennzeichnet,**
**dass** die Flanken (8,9) in ihrer Breite konstant angeordnet sind.

8. Vorrichtung nach wenigstens Anspruch 1,
**dadurch gekennzeichnet,**
**dass** die Düsen (1) mit einem Druck eines gasförmigen Mediums von 50 bis 500 Pa beaufschlagbar sind.

## Claims

1. Apparatus for guiding web or sheet material in a floating manner in a processing machine, in particular a printing press, in the conveying direction along a closed guide surface (2) of a flow duct (5) which is coupled to a pneumatic system, the guide surface having a plurality of nozzles (1) with blower openings (6, 7) and adjoining guiding surfaces (4) which are recessed obliquely into the interior of the flow duct, **characterized in that**, related to a rectilinear edge (17), the nozzles (1) have a rear region (12) and a front region (13), **in that** the rear region (12) has a flat recess (14) which is arranged so as to be lower than the guide surface (2), ends at the edge (17) and merges into the guide surface (2), and **in that** a first blower opening (6) and an adjacent second blower opening (7) are arranged below the edge (17), which blower openings (6, 7) act as separate blower openings (6, 7) by virtue of a vertical separating point (15), and **in that** a guiding surface (4) which merges in an inclined manner into the plane of the guide surface (2) adjoins the blower openings (6, 7), which guiding surface (4) is delimited by a first flank (8) and a second flank (9) as laterally closed lateral surfaces.

2. Apparatus according to at least Claim 1, **characterized in that** each blower opening (6, 7) has a cross-sectional surface for the discharge of air in the shape of a parallelogram.

3. Apparatus according to at least Claims 1 and 2, **characterized in that** every blower opening (6, 7) has a cross-sectional surface in the shape of a parallelogram which, related to the vertical separating point (15), are arranged mirror-symmetrically with respect to one another.

4. Apparatus according to at least Claim 1, **characterized in that** supporting openings (16) which are adjacent to the flanks (8, 9) and are functionally connected to the flow duct (5) are arranged in the guide surface (2).

5. Apparatus according to at least Claim 1, **characterized in that** at least one supporting opening (16) which is functionally connected to the flow duct (5) is arranged in the recess (14).

6. Apparatus according to at least Claim 1, **characterized in that** the flanks (8, 9) are arranged so that their widths diverge.

7. Apparatus according to at least Claim 1, **characterized in that** the flanks (8, 9) are arranged so that their widths are constant.

8. Apparatus according to at least Claim 1, **characterized in that** the nozzles (1) can be acted on with a pressure of a gaseous medium of 50 to 500 Pa.

## Revendications

1. Dispositif servant à guider de manière flottante un produit en bande ou en feuilles dans une machine de traitement, notamment dans une machine à imprimer, et ce, dans la direction de transport le long d'une surface de guidage fermée (2) d'un canal d'écoulement (5) qui est couplé à un système pneumatique, la surface de guidage comportant une pluralité de buses (1) présentant des orifices de soufflage (6, 7), ainsi que des aires de guidage (4) voisines desdits orifices et abaissées en biais vers la face interne du canal d'écoulement,
**caractérisé en ce que** les buses (1) comportent, par rapport à un bord rectiligne (17), une zone arrière (12) et une zone avant (13),
**en ce que** la zone arrière (12) comporte un abaissement étendu (14) disposé en profondeur par rapport à la surface de guidage (2), lequel se termine au niveau du bord (17) et se fond dans la surface de guidage (2), et
**en ce qu'**un premier orifice de soufflage (6) et un deuxième orifice de soufflage voisin (7) sont disposés au-dessous du bord (17), lesquels ont une action en tant qu'orifices de soufflage séparés (6, 7) du fait de la présence d'une séparation verticale (15), et
**en ce qu'**une aire de guidage (4) qui se fond dans le plan de la surface de guidage (2) de manière oblique et qui est délimitée par un premier flanc (8) et un deuxième flanc (9) en tant que faces latérales fermées latéralement se raccorde aux orifices de soufflage (6, 7).

2. Dispositif selon au moins la revendication 1,
**caractérisé en ce que** chaque orifice de soufflage (6, 7) présente une aire de section permettant l'échappement de l'air en forme de parallélogramme.

3. Dispositif selon au moins les revendications 1 et 2,
**caractérisé en ce que** chaque orifice de soufflage (6, 7) a une aire de section en forme de parallélogramme, les deux aires de section étant mutuellement disposées en symétrie spéculaire par rapport à la séparation verticale (15).

4. Dispositif selon au moins la revendication 1,
**caractérisé en ce que** des ouvertures d'appui (16) qui sont en liaison fonctionnelle avec le canal d'écoulement (5) sont disposées dans la surface de guidage (2) à proximité des flancs (8, 9).

5. Dispositif selon au moins la revendication 1,
**caractérisé en ce qu'**au moins une ouverture d'appui (16) qui est en liaison fonctionnelle avec le canal d'écoulement (5) est disposée dans l'abaissement (14).

6. Dispositif selon au moins la revendication 1,
**caractérisé en ce que** les flancs (8, 9) sont disposés de manière divergente dans leur largeur.

7. Dispositif selon au moins la revendication 1,
**caractérisé en ce que** les flancs (8, 9) sont disposés de manière constante dans leur largeur.

8. Dispositif selon au moins la revendication 1,
**caractérisé en ce que** les buses (1) peuvent être alimentées avec une pression de fluide gazeux de 50 à 500 Pa.
